# FASCICULE DE BREVET EUROPEEN

(11) **EP 2 117 028 B1**
(45) Date de publication et mention de la délivrance du brevet: **01.12.2010**
(21) Numéro de dépôt: 09354014.4
(22) Date de dépôt: 02.04.2009
(51) Int. Cl.: H01H 71/08, H01R 9/26, H02B 1/20

(54) **Dispositif électrique modulaire**
Modulare elektrische Einrichtung
Modular electrical device

(30) Priorité: 05.05.2008 FR 0802464
(43) Date de publication de la demande: 11.11.2009
(73) Titulaire: Schneider Electric Industries SAS, 92500 Rueil-Malmaison (FR)
(72) Inventeur: Bernard, Nicolas, 38050 Grenoble Cedex 09 (FR); Stoeckle, Frédéric, 38050 Grenoble Cedex 09 (FR); Lebeau, Bernard, 38050 Grenoble Cedex 09 (FR)
(74) Mandataire: Mérigeault, Thierry Louis Henri

(56) Documents cités:
- FR-A- 2 656 464
- FR-A- 2 730 855
- FR-A- 2 751 125
- FR-A- 2 777 110
- FR-A- 2 787 238
- FR-A- 2 902 924
- FR-A- 2 906 413

## Description

### DOMAINE TECHNIQUE DE L'INVENTION

L'invention relève du domaine des dispositifs électriques modulaires comportant au moins deux modules, en particulier des dispositifs comportant une fonction différentielle et au moins une fonction coupure.

Plus précisément, l'invention concerne un dispositif électrique modulaire destiné à être fixé de manière amovible sur un support linéaire et à être raccordé à l'aide d'un peigne de raccordement ou de conducteur électrique, ledit dispositif comportant un boitier comprenant une face arrière de fixation audit support, deux faces principales sensiblement parallèles entre elles et perpendiculaires à la face arrière par lesquelles ledit boitier peut être accolé avec d'autres dispositifs du même type, et deux faces de raccordement sur chacune desquelles débouchent une borne de neutre et au moins une borne de phase, ledit dispositif comportant au moins deux modules présentant une largeur prédéterminée définissant un pas de raccordement, lesdits modules étant séparés entre eux par un plan de séparation sensiblement parallèle aux faces principales, la ou chaque borne de phase comportant une ouverture sur au moins l'une des faces de raccordement alignée sur un axe de raccordement confondu avec l'axe du peigne de raccordement, ladite ouverture de la ou chaque borne de phase étant disposée à une distance par rapport à l'ouverture d'une autre borne de phase du même dispositif ou d'un autre dispositif (21-25) monté sur le même support égale à un nombre entier de pas de raccordement.

### ÉTAT DE LA TECHNIQUE

Les dispositifs électriques modulaires comportent généralement sur leurs faces de raccordement des bornes de phases et éventuellement des bornes de neutre disposées à égales distances selon un pas de raccordement donné. Le pas de raccordement correspond à la distance minimale entre chaque borne de dispositifs montés sur un même support. Ainsi, les bornes d'un dispositif modulaire d'un type donné peuvent être raccordées à l'aide d'un peigne de raccordement comportant un pas de raccordement adapté à ce type de dispositif modulaire.

Les bornes de phases et éventuellement des bornes de neutre de chaque type de dispositif modulaire sont généralement disposées selon un ordre prédéterminé. A titre d'exemples, les dispositifs modulaires couramment utilisés peuvent être :
- de type « une phase » 1 P comportant une borne de phase,
- de type « une phase et un neutre » 1P+N comportant une borne de phase et une borne de neutre,
- de type « trois phases et un neutre » 3P+N comportant trois bornes de phase et une borne de neutre ou
- de type « trois phases » 3P comportant trois bornes de phase seulement.

Cet ordre préétabli des bornes définissant le type de dispositifs modulaires impose généralement l'utilisation d'un peigne de raccordement présentant des dents réparties selon cet ordre. Ainsi, les dispositifs modulaires d'un même type peuvent être raccordés à l'aide d'un peigne de raccordement spécifique ayant une répartition des dents adaptée à ce type de dispositif. Le mélange ou, selon l'expression couramment utilisée, le mixage de différents types de dispositifs modulaires sur un même support linéaire et le raccordement de ces dispositifs à l'aide d'un peigne ayant une répartition des dents préétablie peut donc poser un problème.

Il existe des dispositifs modulaires comportant un module dédié à une fonction auxiliaire ne comportant pas de borne de raccordement, pour lesquels le problème du mixage a été résolu en équipant le module exempt de borne d'un emplacement ou d'un évidemment destiné à recevoir la dent d'un peigne de raccordement en vis-à-vis avec ledit module. Cette solution permet d'éviter d'avoir à casser la dent du peigne en vis-à-vis avec le module exempt de borne de raccordement.

Il existe également une gamme de dispositifs modulaires pour lesquels la position des bornes de raccordement sur au moins l'une des faces de raccordement a été modifiée pour résoudre le problème de mixage. De tels dispositifs sont notamment décrits dans la demande de brevet français FR2787238 et sont également équipés d'emplacements destinés à recevoir des dents de peigne. Les dispositifs modulaires de cette gamme comportent généralement, pour chaque module et sur au moins une face de raccordement, une borne et un emplacement répartis sur deux niveaux différents suivant la profondeur du boitier. Un premier niveau est dédié aux bornes de neutre et un deuxième niveau est dédié aux bornes de phase. Il est donc possible de raccorder les bornes de plusieurs dispositifs modulaires de cette gamme à l'aide d'un peigne ou de deux peignes comportant des dents réparties sur deux axes de raccordement, chaque axe de raccordement étant aligné sur les bornes ou les emplacements de chacun des deux niveaux. Ainsi, les dispositifs modulaires de cette gamme qui comportent des bornes de neutre peuvent être raccordés à l'aide de peignes de raccordement avec des dispositifs modulaires de cette même gamme mais ne comportant pas de borne de neutre.

Cependant, cette solution au problème du mixage n'est pas adaptée aux installations ou réseaux pour lesquels il n'est pas prévu de sectionner le neutre ou d'ouvrir le contact du neutre et aux dispositifs électriques modulaires spécifiques à ces installations. En effet, les dispositifs modulaires utilisés sur ces installations comportent généralement des bornes de phase centrées sur un plan médian de chaque module qui sont raccordées à l'aide d'un seul peigne de raccordement comportant un seul axe de raccordement. Ainsi, l'interposition d'un dispositif modulaire comportant une borne de neutre sur une telle installation, tel qu'un disjoncteur différentiel, pose un problème de mixage. En effet, non seulement la dent du peigne en vis-à-vis avec la borne de neutre doit être brisée, mais le raccordement de cette borne de neutre à l'aide d'un conducteur ne garantit pas l'isolation électrique du neutre par rapport aux phases.

Un problème de l'invention est de fournir un dispositif modulaire comportant une borne de neutre pouvant être mixé avec d'autres dispositifs modulaires compatibles avec les installations pour lesquelles il n'est pas prévu de couper le neutre, sur un même support linéaire, tout en permettant le raccordement de la borne de neutre par l'intermédiaire d'un conducteur séparé.

### EXPOSÉ DE L'INVENTION

L'invention vise à remédier aux problèmes techniques des dispositifs électriques modulaires de l'art antérieur en proposant un dispositif électrique modulaire destiné à être fixé de manière amovible sur un support linéaire et à être raccordé à l'aide d'un peigne de raccordement, ledit dispositif comportant un boitier comprenant une face arrière de fixation audit support, deux faces principales sensiblement parallèles entre elles et perpendiculaires à la face arrière par lesquelles ledit boitier peut être accolé avec d'autres dispositifs du même type, et deux faces de raccordement sur chacune desquelles débouchent une borne de neutre et au moins une borne de phase, ledit dispositif comportant au moins deux modules présentant une largeur prédéterminée définissant un pas de raccordement, lesdits modules étant séparés entre eux par un plan de séparation sensiblement parallèle aux faces principales, la ou chaque borne de phase comportant une ouverture sur au moins l'une des faces de raccordement alignée sur un axe de raccordement confondu avec l'axe du peigne de raccordement, ladite ouverture de la ou chaque borne de phase étant disposée à une distance par rapport à l'ouverture d'une autre borne de phase du même dispositif ou d'un autre dispositif monté sur le même support égale à un nombre entier de pas de raccordement, le dispositif étant caractérisé en ce que la borne de neutre comporte une ouverture sur ladite face de raccordement déportée par rapport à l'axe de raccordement, ladite ouverture de la borne de neutre traversant le plan de séparation entre deux modules.

De préférence, l'ouverture de la borne de neutre est déportée vers la face arrière par rapport à l'axe de raccordement.

De préférence, le dispositif comporte un nombre de bornes débouchant sur chaque face de raccordement inférieur ou égale au nombre de modules.

De préférence, l'ouverture de la ou de chaque borne de phase débouchant sur ladite face de raccordement est intégralement comprise dans une portion de ladite face délimitée par les plans de séparation entre chaque module.

Selon un mode de réalisation, le dispositif comporte un emplacement débouchant sur ladite face de raccordement destiné à recevoir une dent d'un peigne de raccordement, ledit emplacement comportant une ouverture alignée sur l'axe de raccordement et disposée à une distance par rapport à l'ouverture d'une autre borne de phase du même dispositif ou d'un autre dispositif monté sur le même support égale à un nombre entier de pas de raccordement. De préférence, la ou chaque borne de phase et l'emplacement débouchant sur ladite face de raccordement comportent un axe d'insertion d'une dent de peigne compris dans un plan médian de chaque module parallèle aux faces principales.

Selon un mode réalisation, la ou chaque borne de phase et la borne de neutre sont des bornes à cage. De préférence, les bornes à cage comportent des vis de serrage dont les têtes sont accessibles par des conduits débouchant sur la face avant dudit dispositif. Avantageusement, les conduits présentent des ouvertures sur la face avant alignées sur un axe de vissage. De préférence, la face avant comprend des parties décalées suivant la profondeur du dispositif, l'une desdites parties comportant une poignée de commande, et une autre desdites parties comportant les ouvertures donnant accès aux têtes des vis de serrage.

Selon un mode de réalisation, le dispositif modulaire est un appareil de protection différentielle de type unipolaire et neutre comportant un module de coupure et un module de protection différentielle.

### BRÈVE DESCRIPTION DES FIGURES

D'autres avantages et caractéristiques ressortiront plus clairement de la description qui suit de modes particuliers de réalisation de l'invention, donnés à titre d'exemples non limitatifs, et représentés dans les figures annexées.
La figure 1 représente une vue en perspective d'un exemple de réalisation d'un dispositif électrique modulaire selon l'invention comportant un module de coupure et un module de protection différentielle.
La figure 2 représente une vue des faces avant d'une pluralité de dispositifs modulaires, incluant le dispositif modulaire de la figure 1, montés sur un même support linéaire et raccordés par un peigne de raccordement.
La figure 3 représente une vue d'une face de raccordement des dispositifs modulaires représentés à la figure 2.
La figure 4 représente une vue en perspective de la pluralité de dispositifs modulaires représenté à la figure 2 dans laquelle sont visibles la face arrière et l'une des faces de raccordement de chaque dispositif.
La figure 5 représente une vue en perspective de la pluralité de dispositifs modulaires représenté à la figure 2 dans laquelle sont visibles la face avant et l'une des faces de raccordement de chaque dispositif.
La figure 6 représente un exemple de raccordement à l'aide de conducteurs électriques du dispositif modulaire représenté à la figure 1.
La figure 7 représente une vue schématique des internes d'un dispositif électrique modulaire selon l'invention comportant un module de coupure sur une phase et un module de protection différentielle.
La figure 8 représente une vue en perspective d'une partie démontée d'un dispositif électrique modulaire comportant un module de coupure sur une phase et un module de protection différentielle.
La figure 9 représente une autre vue en perspective de la partie démontée du dispositif modulaire de la figure 8.

### DESCRIPTION DETAILLEE D'UN MODE DE RÉALISATION

Le dispositif modulaire 1 représenté à la figure 1 est un disjoncteur différentiel comportant un module de coupure 2 d'une seule phase et d'un neutre, et un module de protection différentielle 3. Chacun de ces modules présente une largeur L prédéterminée en fonction de la modularité du dispositif modulaire. Cette modularité est définie par rapport à des normes, telle que par exemple la norme « UTE C 61-920 ». Le boitier du disjoncteur différentiel comprend une face avant 4, dotée d'une poignée de commande 5, et une face arrière 6 opposée à ladite face avant et équipée de moyens de fixation à un support linéaire, tel que par exemple un rail de montage. Le boitier comprend également deux faces principales 7, 8, une seule d'entre elles étant visible, lesdites faces étant sensiblement parallèles entre elles et perpendiculaires à la face arrière. Le boitier comprend également deux faces de raccordement 9, 10, dont seulement la face référencée 9 est visible.

Le disjoncteur différentiel 1 est représenté sur la figure 2 avec d'autres dispositifs modulaires 21, 22, 23, 24, 25 fixés de manière amovible sur un rail de montage non visible. Dans cette représentation, ces autres dispositifs modulaires comportent un seul module ayant une largeur identique à la largeur prédéterminée L des modules du disjoncteur différentiel 1 et sont accolés entre eux par leurs faces principales. Ces autres dispositifs modulaires représentés à la figure 2 sont en fait cinq disjoncteurs monophasés, chaque disjoncteur comportant un module de coupure d'une seule phase.

Comme cela est représenté sur les figures 1 et 2, les deux modules du disjoncteur différentiel 1 sont séparés entre eux par un plan de séparation 26 sensiblement parallèle aux faces principales du boitier. Ce plan de séparation peut être virtuel. Ce plan de séparation est souvent matérialisé par une cloison. Les plans de séparation de chaque module des dispositifs modulaires montés sur un même support linéaire sont séparés par la largeur L prédéterminée.

Généralement, sur chacune des faces de raccordement des dispositifs modulaires débouchent une borne de neutre et autant de bornes de phase que de phases. Le disjoncteur différentiel 1 comporte deux bornes de neutre et deux bornes de phase débouchant sur les faces de raccordement 9 et 10.

Les dispositifs modulaires comportent souvent deux faces de raccordement. Dans ce cas, l'une des faces de raccordement est dédiée aux bornes d'entrée et l'autre face de raccordement est dédiée aux bornes de sortie. Généralement, les dispositifs modulaires de ce type comportent un nombre de bornes débouchant sur chaque face de raccordement égal au nombre de modules. C'est le cas du disjoncteur différentiel 1 qui comporte deux modules et donc deux bornes sur chaque face de raccordement. Les dispositifs modulaires peuvent également comporter, par face de raccordement, un nombre de bornes inférieur au nombre de module. C'est le cas, par exemple, des dispositifs modulaires comportant un ou plusieurs modules auxiliaires exempts de borne de raccordement. Dans ce dernier cas, la face de raccordement peut comporter, au niveau des modules auxiliaires, des emplacements ou évidements destinés à recevoir les dents de peigne en vis-à-vis avec ces modules, ce qui permet d'éviter de casser lesdites dents.

Comme cela est visible sur la figure 1, sur la face de raccordement 9 débouchent une borne de neutre 31 et une borne de phase 32. La borne de neutre 31 et la borne de phase 32 comportent des ouvertures référencées respectivement 33 et 34.

Les dispositifs modulaires montés sur un même support linéaire peuvent généralement être raccordés, sur au moins l'une de leurs faces de raccordement, par l'intermédiaire d'un peigne de raccordement. Comme cela est illustré sur les figures 3 et 4, les dispositifs modulaires 1, 21-25 sont raccordés par l'intermédiaire d'un peigne 35 comportant une série de dents 36. Dans le cas présent, les dispositifs modulaires sont du type monophasé et chaque dent du peigne est connectée à la phase unique. Les dents du peignes sont, quant à elles, connectées à la phase à l'aide d'un conducteur électrique 37. Le raccordement à l'aide d'un peigne permet de simplifier la tâche de l'installateur et permet également de faciliter la compréhension de l'installation par l'utilisateur.

Pour raccorder le disjoncteur différentiel 1 à l'aide d'un peigne, l'ouverture 34 de la borne de phase 32 débouchant sur la face de raccordement 9, ainsi que les ouvertures des bornes de phase des dispositifs modulaires 21-25, sont alignées sur un axe de raccordement 38 parallèle à la face arrière 6 et donc parallèle au rail de montage. Comme cela est représenté sur la figure 3, l'ouverture 34 de la borne de phase du disjoncteur différentiel 1 est disposée à une distance par rapport à l'ouverture d'une autre borne de phase d'un autre dispositif 21-25 monté sur le même support égale à un nombre entier de pas de raccordement P. En d'autres termes, l'ouverture 34 présente une composante axiale 39 sur l'axe de raccordement 38. Cette composante est définie par rapport à une origine correspondant à l'une des composantes axiales 40, 41, 42, 43, 44 de la borne de phase de n'importe quel autre dispositif 21, 22, 23, 24, 25 monté sur le même rail. En d'autres termes, cette composante est définie par la position de n'importe quelle dent du peigne de raccordement. Cette composante axiale 39 sur l'axe de raccordement 38 de l'ouverture 34 de la borne de phase du disjoncteur différentiel 1 est sensiblement égale à un nombre entier de pas de raccordement P, ce dernier étant sensiblement égal à la largeur prédéterminée L de chaque module.

Pour éviter le raccordement de la borne de neutre avec une dent du peigne de raccordement qui est connectée à la phase, l'ouverture 33 de la borne de neutre 31 du disjoncteur différentiel 1 débouchant sur la face de raccordement 9 est déportée par rapport à l'axe de raccordement 38. Comme cela est visible sur la figure 3, l'ouverture 33 de la borne de neutre 31 est déportée vers la face arrière par rapport à l'axe de raccordement 38. Ce retrait vers la face arrière de l'ouverture 33 de la borne de neutre 31 permet l'utilisation d'un peigne de raccordement telle que celui représenté sur les figures 3 et 4, c'est à dire un peigne de raccordement comportant une partie principale 51 orientée vers les faces avant 4 des dispositifs modulaires.

En plus d'être déportée par rapport à l'axe de raccordement 38, l'ouverture 33 de la borne de neutre 31 traverse le plan de séparation 26 entre les deux modules 2 et 3. En d'autres termes l'ouverture 33 de la borne de neutre 31 s'étend de part et d'autre du plan de séparation 26 entre les deux modules 2 et 3. Cette disposition de la borne de neutre permet le raccordement des bornes de phase de l'ensemble des dispositifs modulaires montés sur le même support linéaire par l'entremise des dents 36 du peigne de raccordement 35 sans bloquer l'ouverture 33 de la borne de neutre 31. Ainsi, il est possible de raccorder la borne de neutre à l'aide d'un conducteur électrique 52. De façon surprenante, le fait de déporter la borne de neutre du disjoncteur différentiel dans une zone à cheval sur deux modules n'entrave pas le bon fonctionnement de chacun de ces modules.

Pour permettre le raccordement à l'aide d'un peigne sans devoir casser la dent du peigne en vis-à-vis avec le module de protection différentielle, la face de raccordement 9 du disjoncteur différentiel 1 comporte un emplacement destiné à loger cette dent du peigne. Cet emplacement est généralement un évidemment 61. Cet emplacement comporte une ouverture alignée sur l'axe de raccordement (38) et disposée à une distance par rapport à l'ouverture d'une autre borne de phase du même dispositif ou d'un autre dispositif (21-25) monté sur le même support égale à un nombre entier de pas de raccordement.

Comme cela est visible sur la figure 4, dans le disjoncteur différentiel 1, la borne de phase 32 et l'emplacement 61 débouchant sur la face de raccordement 9 comportent des axes d'insertion respectivement référencés 62, 63. Ces axes d'insertion définissent le déplacement en translation d'une dent d'un peigne de raccordement ou d'un simple conducteur électrique pour réaliser le raccordement. Les axes d'insertion de la borne de phase 32 et de l'emplacement 61 sont compris respectivement dans les plans médians 65 et 66. Cette disposition de la borne de phase 32 et de l'emplacement 61 autorise le mixage de dispositif différentiel avec d'autres dispositifs dépourvus de neutre sous un même peigne de raccordement.

Comme cela est représenté à la figure 6, les bornes de phase et de neutre du disjoncteur différentiel 1 peuvent également être raccordées par l'entremise des conducteurs électriques 69, 70. Comme pour la borne de phase du disjoncteur 21 représenté à la figure 4, la borne de phase du disjoncteur 1 peut être connectée à la fois à une dent d'un peigne de raccordement et à un conducteur électrique. Ceci peut être intéressant lorsque le disjoncteur différentiel 1 est disposé à l'extrémité du rail de montage, ce qui permet de connecter toutes les dents du peigne à la phase ou à l'une des phases.

Comme cela est visible sur la figure 1, l'ouverture de la borne de phase débouchant sur la face de raccordement 9 est intégralement comprise dans une portion de ladite face délimitée par le plan de séparation 26 entre chaque module. Contrairement à l'ouverture de la borne de neutre, le plan de séparation 26 ne traverse pas l'ouverture de la borne de phase. Cette disposition permet de positionner chaque module en vis-à-vis avec les bornes de phase auxquels il est associé et donc avec la dent du peigne à laquelle il est raccordé. Cette disposition est particulièrement avantageuse dans le cas de dispositifs modulaires comportant plusieurs phases. En effet, dans ce cas, chaque ouverture des bornes de phase est disposée dans le plan médian du module auquel elle est associée. Ceci permet à l'installateur de discerner en un coup d'oeil la phase à laquelle chaque module est raccordée.

Les composants principaux à l'intérieur du boitier du disjoncteur différentiel 1 sont représentés schématiquement sur la figure 7. Le disjoncteur différentiel 1 comporte un circuit de phase 71 s'étendant entre la borne de phase 32 sur l'une des faces de raccordement et une autre borne de phase 72 sur l'autre face de raccordement. La borne de phase 32 peut être qualifiée de borne d'entrée de phase et la borne de phase 72 peut être qualifiée de borne de sortie de phase. Le disjoncteur différentiel 1 comporte également un circuit de neutre 73 s'étendant entre la borne de neutre 31 qualifiée de borne d'entrée de neutre et une borne de sortie de neutre 74. Le module disjoncteur 2 comporte, sur le circuit de phase, un mécanisme de déclenchement thermique 75 et un mécanisme de déclenchement électromagnétique 76, ainsi que deux interrupteurs 77, 78 interposés sur chaque circuit. Le module de protection différentielle 3 comporte, quant à lui, un transformateur différentiel 79 et deux enroulements primaires 80, 81 correspondant respectivement au circuit de phase et au circuit de neutre.

Comme cela est visible sur la figure 7, la borne d'entrée de phase 32 et l'emplacement 61 comportent des axes d'insertion compris dans un plan médian 65, 66 de chaque module. Par ailleurs, la borne de neutre 31 a été décalée pour être disposée dans une zone traversée par le plan de séparation 26 entre les deux modules 2 et 3. Cette disposition permet de loger tous les éléments de la borne de neutre 31 en optimisant l'encombrement au niveau de la zone de raccordement. De surcroit, cette disposition de la borne de neutre 31 à cheval sur deux modules n'entrave pas l'intégrité fonctionnelle de chacun des modules 2 et 3.

Comme cela est représenté sur les figures 8 et 9, les bornes du disjoncteur différentiel sont des bornes à cage similaires à la borne référencée 101. Les têtes de vis des bornes 32, 31, sont accessibles par des conduits 103 et 104 débouchant sur la face avant 4 dudit dispositif. La disposition de la borne de neutre dans une zone traversée par le plan de séparation 26 entre les deux modules 2 et 3 permet, entre autres, de faire passer le conduit 104 de la borne de neutre 31 parallèlement au conduit 103 de la borne de phase. Ainsi, l'encombrement dans la zone de raccordement associée à la face de raccordement 9 est optimisé. Par ailleurs, grâce à cet agencement, le serrage de la vis de la borne de neutre 31 s'en trouve facilité. En effet, le serrage de cette vis peut être réalisé de la même façon que pour la borne de phase 32, c'est à dire en introduisant un tournevis par la face avant selon un même axe d'insertion sensiblement perpendiculaire à ladite face avant.

Les conduits 103, 104 présentent des ouvertures 111, 112 débouchant sur la face avant 4 et alignées sur un seul axe 113. Cette disposition des ouvertures des conduits 103, 104 sur un même axe permet de faciliter l'accès aux têtes de vis à l'aide d'un tournevis et facilite ainsi l'opération de raccordement.

La face avant 4 comprend des parties décalées suivant la profondeur du dispositif. Une partie centrale 114 de la face avant comporte la poignée 5 d'actionnement ou de commande et fait saillie par rapport au reste de la face avant. Deux parties latérales 115, 116 de la face avant 4 comportent les ouvertures 111 et 112 des conduits d'accès aux têtes des vis de serrage des bornes débouchant sur chacune des faces de raccordement.

Le disjoncteur différentiel 1 représenté sur les figures 1 à 9 est un appareil de protection différentielle de type unipolaire et neutre comportant deux modules 2 et 3, le module 2 étant un module de coupure et le module 3 étant un module différentiel. Le dispositif selon l'invention peut également être un appareil de protection différentielle comportant une pluralité de pôles, tel qu'un appareil de type tripolaire et neutre comportant trois modules de coupure pour chaque phase et un module de protection différentielle.

## Revendications

1. Dispositif électrique modulaire (1) destiné à être fixé de manière amovible sur un support linéaire et à être raccordé à l'aide d'un peigne de raccordement, ledit dispositif comportant un boitier comprenant une face arrière (6) de fixation audit support, deux faces principales (7, 8) sensiblement parallèles entre elles et perpendiculaires à la face arrière par lesquelles ledit boitier peut être accolé avec d'autres dispositifs du même type, et deux faces de raccordement (9, 10) sur chacune desquelles débouchent une borne de neutre et au moins une borne de phase, ledit dispositif comportant au moins deux modules (2, 3) présentant une largeur prédéterminée (L) définissant un pas de raccordement, lesdits modules étant séparés entre eux par un plan de séparation (26) sensiblement parallèle aux faces principales, la ou chaque borne de phase (32) comportant une ouverture (34) sur au moins l'une des faces de raccordement (9) alignée sur un axe de raccordement (38) confondu avec l'axe du peigne de raccordement, ladite ouverture de la ou chaque borne de phase étant disposée à une distance par rapport à l'ouverture d'une autre borne de phase du même dispositif ou d'un autre dispositif (21-25) monté sur le même support égale à un nombre entier de pas de raccordement,
la borne de neutre (31) comportant une ouverture (33) sur ladite face de raccordement (9) déportée par rapport à l'axe de raccordement (38), **caractérisé en ce que** ladite ouverture de la borne de neutre traverse le plan de séparation (26) entre deux modules (2, 3).

2. Dispositif selon la revendication 1, **caractérisé en ce que** l'ouverture (33) de la borne de neutre (31) est déportée vers la face arrière (6) par rapport à l'axe de raccordement (38).

3. Dispositif selon l'une des revendications 1 ou 2, **caractérisé en ce que** le dispositif comporte un nombre de bornes (31, 32) débouchant sur chaque face de raccordement (9, 10) inférieur ou égale au nombre de modules (2, 3).

4. Dispositif selon l'une des revendications 1 à 3, **caractérisé en ce que** l'ouverture (34) de la ou de chaque borne de phase (32) débouchant sur ladite face de raccordement (9) est intégralement comprise dans une portion de ladite face délimitée par les plans de séparation (26) entre chaque module (2,3).

5. Dispositif selon l'une des revendications 1 à 4, **caractérisé en ce qu'**il comporte un emplacement (61) débouchant sur ladite face de raccordement (9) destiné à recevoir une dent (36) d'un peigne de raccordement (35), ledit emplacement comportant une ouverture alignée sur l'axe de raccordement (38) et disposée à une distance par rapport à l'ouverture d'une autre borne de phase du même dispositif ou d'un autre dispositif (21-25) monté sur le même support égale à un nombre entier de pas de raccordement.

6. Dispositif selon la revendication 5, **caractérisé en ce que** la ou chaque borne de phase (32) et l'emplacement (61) débouchant sur ladite face de raccordement (9) comportent un axe d'insertion d'une dent (36) de peigne (35) compris dans un plan médian (65, 66) de chaque module (2, 3) parallèle aux faces principales.

7. Dispositif selon l'une des revendications 1 à 6, **caractérisé en ce que** la ou chaque borne de phase (32) et la borne de neutre (31) sont des bornes à cage.

8. Dispositif selon la revendication 7, **caractérisé en ce que** les bornes à cage comportent des vis de serrage dont les têtes sont accessibles par des conduits (103, 104) débouchant sur la face avant (4) dudit dispositif.

9. Dispositif selon la revendication 8, **caractérisé en ce que** les conduits (103, 104) présentent des ouvertures (111, 112) sur la face avant alignées sur un axe de vissage (113).

10. Dispositif selon l'une des revendications 8 ou 9, **caractérisé en ce que** la face avant (4) comprend des parties décalées (114, 115, 116) suivant la profondeur du dispositif, l'une desdites parties (114) comportant une poignée de commande (5), et une autre desdites parties (115, 116) comportant les ouvertures (111, 112) donnant accès aux têtes des vis de serrage.

11. Dispositif selon l'une des revendications 1 à 10, **caractérisé en ce que** ledit dispositif est un appareil de protection différentielle de type unipolaire et neutre comportant un module de coupure (2) et un module de protection différentielle (3).

## Claims

1. Modular electrical device (1) designed to be fixed in removable manner on a linear support and to be connected by means of a connecting comb, said device comprising a case comprising a rear panel (6) for fixing to said support, two main panels (7, 8) substantially parallel to one another and perpendicular to the rear panel via which panels said case can be adjoined to other devices of the same type, and two connection panels (9, 10) onto each of which a neutral terminal and at least one phase terminal open out, said device comprising at least two modules (2, 3) presenting a predetermined width (L) defining a connection pitch, said modules being separated from one another by a separation plane (26) substantially parallel to the main panels, the or each phase terminal (32) comprising an opening (34) on at least one of the connection panels (9) aligned on a connection axis (38) that is the same as the axis of the connecting comb, said opening of the or each phase terminal being arranged at a distance from the opening of another phase terminal of the same device or of another device (21-25) fitted on the same support that is equal to an integer of the connecting pitch,
the neutral terminal (31) comprising an opening (33) on said connection panel (9) offset with respect to the connection axis (38), **characterized in that** said opening of the neutral terminal passes through the separation plane (26) between two modules (2, 3).

2. Device according to claim 1, **characterized in that** the opening (33) of the neutral terminal (31) is offset towards the rear panel (6) with respect to the connection axis (38).

3. Device according to one of claims 1 or 2, **characterized in that** the device comprises a number of terminals (31, 32) opening out onto each connection panel (9, 10) that is smaller or equal to the number of modules (2, 3).

4. Device according to one of claims 1 to 3, **characterized in that** the opening (34) of the or each phase terminal (32) opening out onto said connection panel (9) is totally comprised in a portion of said panel delineated by the separation planes (26) between each module (2,3).

5. Device according to one of claims 1 to 4, **characterized in that** it comprises a location (61) opening out onto said connection panel (9) designed to receive a tooth (36) of a connecting comb (35), said location comprising an opening aligned on the connection axis (38) and arranged at a distance with respect to the opening of another phase terminal of the same device or of another device (21-25) fitted on the same support that is equal to an integer of the connection pitch.

6. Device according to claim 5, **characterized in that** the or each phase terminal (32) and the location (61) opening out onto said connection panel (9) comprise an insertion axis of a tooth (36) of a comb (35) comprised in a mid-plane (65, 66) of each module (2, 3) parallel to the main panels.

7. Device according to one of claims 1 to 6, **characterized in that** the or each phase terminal (32) and the neutral terminal (31) are tunnel terminals.

8. Device according to claim 7, **characterized in that** the tunnel terminals comprise securing screws the heads whereof are accessible via ducts (103, 104) opening out onto the front panel (4) of said device.

9. Device according to claim 8, **characterized in that** the ducts (103, 104) present openings (111, 112) on the front panel aligned on a securing axis (113).

10. Device according to one of claims 8 or 9, **characterized in that** the front panel (4) comprises parts (114, 115, 116) offset in the depth-wise direction of the device, one of said parts (114) comprising an operating handle (5) and another of said parts (115, 116) comprising the openings (111, 112) enabling access to the heads of the securing screws.

11. Device according to one of claims 1 to 10, **characterized in that** said device is a differential protection apparatus of single-pole and neutral type comprising a breaking module (2) and a differential protection module (3).

## Patentansprüche

1. Modulares elektrisches Schaltgerät (1) zur lösbaren Befestigung auf einem geradlinigen Träger und zum Anschluss an eine Kammschiene, welches Schaltgerät ein Gehäuse mit einer zur Befestigung auf dem genannten Träger dienenden Rückseite, zwei annähernd parallel zueinander und senkrecht zur Rückseite angeordnete (7, 8) Hauptseiten, mit denen das genannte Gehäuse an andere Schaltgeräte des gleichen Typs angebaut werden kann, sowie zwei Anschlussseiten (9, 10) umfasst, in denen jeweils eine Neutralleiterklemme und mindestens eine Phasenleiterklemme münden, wobei das genannte Schaltgerät mindestens zwei Module (2, 3) mit einer bestimmten Breite (L) umfasst, die ein Anschluss-Teilungsmaß definiert, die genannten Module durch eine annähernd parallel zur den Hauptseiten verlaufende Trennungsebene (26) voneinander getrennt sind, in mindestens einer der Anschlussseiten (9) der bzw. jeder Phasenleiterklemme (32) eine Öffnung (34) ausgebildet ist, die mit einer Anschlussachse (38) fluchtet, welche mit der Achse der Kammschiene übereinstimmt, die genannte Öffnung in der bzw. jeder Phasenleiterklemme in Bezug zu der Öffnung einer anderen Phasenleiterklemme des gleichen oder eines anderen, auf dem gleichen Träger montierten Schaltgeräts (21-25) in einem Abstand angeordnet ist, der einem ganzzahligen Vielfachen des Anschluss-Teilungsmaßes entspricht, und die Neutralleiterklemme (31) auf der genannten Anschlussseite (9) eine, in Bezug zur Anschlussachse (38) versetzt angeordnete Öffnung (33) umfasst,
**dadurch gekennzeichnet, dass** die genannte Öffnung der Neutralleiterklemme die Trennungsebene (26) zwischen zwei Modulen (2, 3) durchquert.

2. Schaltgerät nach Anspruch 1, **dadurch gekennzeichnet, dass** die Öffnung (33) der Neutralleiterklemme (31) aus der Anschlussachse (38) heraus zur Rückseite (6) hin versetzt angeordnet ist.

3. Schaltgerät nach einem der Ansprüche 1 oder 2, **dadurch gekennzeichnet, dass** das Schaltgerät eine bestimmte Anzahl von in jeder Anschlussfläche (9, 10) mündenden Klemmen (31, 32) umfasst, welche Anzahl kleiner oder gleich der Anzahl der Module (2, 3) ist.

4. Schaltgerät nach einem der Ansprüche 1 bis 3, **dadurch gekennzeichnet, dass** die in der genannten Anschlussseite (9) mündende Öffnung (34) der bzw. jeder Phasenleiterklemme (32) vollständig innerhalb einer Teilfläche angeordnet ist, die durch die Trennungsebenen (26) zwischen den einzelnen Modulen (2, 3) begrenzt wird.

5. Schaltgerät nach einem der Ansprüche 1 bis 4, **dadurch gekennzeichnet, dass** es eine an der genannten Anschlussseite (9) ausgebildete Klemmstelle (61) umfasst, die dazu dient, einen Zahn (36) eines Verbindungskamms (35) aufzunehmen, wobei die genannte Klemmstelle eine mit der Anschlussachse (38) fluchtende Öffnung aufweist, welche zur Öffnung einer anderen Phasenleiterklemme des gleichen Schaltgeräts oder eines auf dem gleichen Träger montierten anderen Schaltgeräts (21-25) in einem relativen Abstand angeordnet ist, der einem ganzzahligen Vielfachen des Anschluss-Teilungsmaßes entspricht.

6. Schaltgerät nach Anspruch 5, **dadurch gekennzeichnet, dass** die bzw. jede Phasenleiterklemme (32) und die an der genannten Anschlussseite (9) mündende Klemmstelle (61) eine Achse zur Einführung eines Zahnes (36) eines Verbindungskamms (35) aufweist, welche Einführungsachse in einer parallel zu den Hauptseiten verlaufenden Mittelebene (65, 66) jedes Moduls (2, 3) angeordnet ist.

7. Schaltgerät nach einem der Ansprüche 1 bis 6, **dadurch gekennzeichnet, dass** die oder jede Phasenleiterklemme (32) und die Neutralleiterklemme (31) als Käfigklemmen ausgebildet sind.

8. Schaltgerät nach Anspruch 7, **dadurch gekennzeichnet, dass** die Käfigklemmen Klemmschrauben umfassen, deren Köpfe durch an der Vorderseite (4) des genannten Schaltgeräts mündende Ausnehmungen (103, 104) zugänglich sind.

9. Schaltgerät nach Anspruch 8, **dadurch gekennzeichnet, dass** die Ausnehmungen (103, 104) an der Vorderseite Mündungsöffnungen (111, 112) aufweisen, die mit einer Klemmachse (113) fluchten.

10. Schaltgerät nach einem der Ansprüche 8 oder 9, **dadurch gekennzeichnet, dass** die Vorderseite (4) Bereiche (114, 115, 116) umfasst, die in der Tiefe des Schaltgeräts gesehen, versetzt zueinander angeordnet sind, wobei einer der genannten Bereiche (114) einen Betätigungshebel (5) umfasst und in einem anderen der genannten Bereiche (115, 116) die Mündungsöffnungen (111, 112) ausgebildet sind, die den Zugang zu den Köpfen der Klemmschrauben erlauben.

11. Schaltgerät nach irgendeinem der Ansprüche 1 bis 10, **dadurch gekennzeichnet, dass** das genannte Schaltgerät als einpolige Differenzstrom-Schutzeinrichtung mit Neutralleiter ausgebildet ist, die ein Abschaltmodul (2) und ein Differenzstrom-Schutzmodul (3) umfasst.
